# EUROPÄISCHE PATENTSCHRIFT

(11) **EP 0 061 179 B1**
(45) Veröffentlichungstag und Bekanntmachung des Hinweises auf die Patenterteilung: **24.07.1985**
(21) Anmeldenummer: 82102296.9
(22) Anmeldetag: 19.03.1982
(51) Int. Cl.: E04F 15/02, E04D 11/00

(54) **Unterlagselement zur Auflage von Bodenplatten od. dgl.**
Supporting element for floor slabs or the like
Elément de support pour dalles de plancher etc.

(30) Priorität: 19.03.1981 DE 3110824
(43) Veröffentlichungstag der Anmeldung: 29.09.1982
(73) Patentinhaber: LUISO Lutz Isolierstoffe GmbH, D-7410 Reutlingen 28 (DE)
(72) Erfinder: Lutz, Gerhard, D-7410 Reutlingen 28 (DE)
(74) Vertreter: Müller-Boré & Partner Patentanwälte

## Beschreibung

Die Erfindung betrifft ein höhenverstellbares Unterlagselement zur Auflage von Bodenplatten oder dergleichen, welches an den Ecken der Platten oder dergleichen vorgesehen ist, wobei an einem Fuss Stützen in Form von Schrauben vorgesehen sind, die unabhängig voneinander höhenverstellbar sind, und wobei in dem Fuss Sacklochbohrungen mit Innengewinde ausgebildet sind zur Aufnahme der Stützen.

Beim Verlegen von Platten aus Stein, Kunststein, Kunststoff oder Holz für Fussböden tritt häufig die Schwierigkeit auf, dass die an ihren Ecken aneinanderstossenden Platten nur mit grossem Aufwand und zeitraubender Arbeit so ausgerichtet werden, dass keine Unebenheiten des Fussbodens im Bereich der Plattenfugen entstehen. Es ist also unumgänglich, dass der Untergrund der Platten eben vorgerichtet werden muss, wobei ausserdem zu berücksichtigen ist, dass die Platten, was besonders bei Natursteinplatten oft der Fall ist, unterschiedliche Stärke aufweisen können. Weiterhin ergibt sich besonders bei Fussböden aus Natur- oder Kunststein die Schwierigkeit, die Platte so zu verlegen, dass sich keine Schallbrücken bilden, d.h., die Platten müssen von dem Unterboden, auf dem sie aufliegen, durch geeignete Massnahmen isoliert werden. Das kann dadurch geschehen, dass beispielsweise auf der tragenden Betondecke ein schwimmender Estrich aufgebracht wird, auf dem dann die Fussbodenlatten verlegt werden. Diese Ausführungsform von Fussböden ist aber teuer.

Aus der DE-A-2149417 ist ein Auflager für offenfugige Beläge aus Natur- oder Kunststoffplatten auf Terrassen, Balkons oder dergleichen bekannt, bei welchem Abstandshalter mit einem Ende in eine mit Innengewinde versehene Grundplatte eingeschraubt sind. Auf den über die Grundplatte stehenden ebenflächig ausgebildeten Enden sind die Beläge aufgelegt. Bei der Begehung des Bodens kann eine Bewegung der Abstandhalter in den Innengewinden erfolgen, so dass die Ausrichtung der Belagsplatten gestört werden kann. Vorkehrungen zur Sicherung der eingestellten Höhe der Stützen in der Grundplatte und zur Erreichung einer Trittschallisolierung sind bei diesen bekannten Auflagern nicht vorgesehen.

Der Erfindung liegt die Aufgabe zugrunde, ein Unterlagselement auszubilden, bei welchem die Stützen oder Abstandhalter nach Einstellung ihrer Höhe gesichert werden, bei gleichzeitiger Erreichung einer ausreichenden Trittschallisolierung.

Diese Aufgabe wird erfindungsgemäss dadurch gelöst, dass der Fuss in der Mitte ein Röhrchen aufweist, dass von der Unterseite des Röhrchens durch den Fuss verlaufende Kanäle zu den Böden der Sacklochbohrungen ausgebildet sind, und dass durch das Röhrchen und die Kanäle in die Sacklochbohrungen ein Kleber oder eine aushärtende Kunststoffmasse eingespritzt werden kann.

Ein eingespritzter Kleber steigt in den Sacklochbohrungen zwischen den Gewinden der Stützen und Sacklochbohrungen hoch und nach dem Aushärten des Klebers in den Stützen sind die Sacklochbohrungen verklebt und können sich nicht mehr drehen. Dadurch ist die ursprünglich eingestellte Stützenhöhe sichergestellt. Gleichzeitig wird über die eingespritzte Stabiliserungsmassnahme die Schallübertragung von den Platten zum Unterboden und umgekehrt unterbrochen.

In Ausgestaltung der Erfindung gehen vom Boden der Sacklochbohrungen Kanäle zur Oberseite des Fusses aus, die den von der Fussmitte ausgehenden Kanälen gegenüberliegen. Diese auf der Fussoberseite endenden Kanäle dienen während des Einspritzens des Klebers bzw. der Stabilisierungsmasse zur Entlüftung, damit die Sacklochbohrungen völlig zwischen den Gewinden mit dem Kleber ausgefüllt werden können.

Gemäss einer bevorzugten Ausführungsform der Erfindung kann der Fuss kreisförmig ausgebildet sein und an dem Fuss können vier gleichmässig verteilte Stützen angeordnet sein. Ein derart ausgestaltetes Unterlagselement kann die Ecken vier aufeinanderstossender Platten aufnehmen. Wenn in weitere Ausgestaltung der Fuss einen Halbkreis oder Viertelkreis ist und an ihm zwei oder nur eine Stütze vorgesehen sind, kann das Unterlagselement auch im Randbereich des Fussbodens und in den Ecken eingesetzt werden.

Ferner kann der Fuss an seiner Unterseite mit längs und/oder quer verlaufenden Hohlstegen versehen sein. Diese Massnahme erbringt eine gute Auflage des Unterlagselementes auch auf nicht ganz ebenem Unterboden bzw. Untergrund. Das Unterlagselement schmiegt sich mit der Unterseite des Fusses besser an den Untergrund an und gleicht die Unebenheiten besser aus, als dies mit einem an seiner Unterseite glatten Fuss möglich wäre.

Gemäss einer bevorzugten Ausführungsform der Erfindung können die Stützen an ihrem oberen Ende kalottenförmig ausgebildet sein und an den Stützen können Teller vorgesehen sein, die mittig an der Unterseite mit einer kugelschalenförmigen Ausnehmung als Auflager versehen sind. Um den Druck auf die Plattenecken besser zu verteilen, werden zwischen den Platten und an den Stützen Teller vorgesehen. Diese Teller sind an ihrer Unterseite in der Mitte mit einer kugelschalenförmigen Ausnehmung versehen und bilden im Zusammenhang mit dem kalottenförmigen oberen Ende der Stützen Gelenke. Durch die drehbare Lagerung der Teller können sich diese eventuellen Unebenheiten der Plattenunterseiten besser anpassen.

Wird ferner vorgesehen, dass die Teller in der Mitte im Bereich der Auflage mit einer Durchgangsbohrung versehen sind, können die an ihren oberen Enden mit einem Schlitz versehenen Stiftschrauben mit einem Schraubenzieher in den Sacklochbohrungen gedreht werden, ohne dass dazu die Teller abgenommen werden müssen.

Gemäss bevorzugten Ausführungsformen können der Fuss und die Teller aus Metall, aus Kunststoff, aus Holz oder aus Gummi bestehen.

Die Erfindung wird im folgenden anhand eines in der Zeichnung dargestellten Ausführungsbeispiels näher erläutert.

Es zeigen:
Fig. 1 in Draufsicht einen Bereich eines aus Platten bestehenden Fussbodens,
Fig. 2 in Draufsicht den Eckbereich von vier nebeneinander liegender Fussbodenplatten und
Fig. 3 einen Schnitt gemäss der Linie 111-111 von Fig. 2.

Figur 1 zeigt einen Fussboden, auf dem Platten 10, 12, 14 und 16 verlegt sind. In dem Bereich, in dem die Platten 10, 12, 14 und 16 aneinanderstossen, ist ein Unterlagselement 18 vorgesehen, auf dem sich die Platten mit ihren Ecken abstützen.

Figur 2 zeigt in vergrössertem Massstab in Draufsicht die Ecken der Platten 10, 12, 14, 16 und das Unterlagselement 18. Das Unterlagselement 18 besteht aus einem Fuss 20, der bei dem Ausführungsbeispiel kreisförmig ist. In dem Fuss 20 sind Sacklochbohrungen 22, 24, 26 und 28 vorgesehen. Diese Sacklochbohrungen sind mit einem Innengewinde versehen. In die Sacklochbohrungen 22, 24, 26 und 28 sind Stützen 30, 32, 34 und 36 in Form von Stiftschrauben eingeschraubt. Die Stützen 30, 32, 34 und 36 sind an ihrem oberen Ende 38 kalottenförmig ausgebildet. Auf den Stützen liegen Teller 40,42,44 und 46 auf. Die Teller sind kreisrund und weisen an der Unterseite in der Mitte eine kugelschalenförmige Ausnehmung 48 auf. In dieser Ausnehmung 48 befindet sich das kalottenförmige obere Ende 38 der Stützen 30, 32, 34, 36. Die Ausnehmungen 48 der Teller weisen Durchgangsbohrungen 50 auf, durch die die Schlitze 52 im oberen Ende der Stützen für einen Schraubenzieher zugänglich sind. Es ist demnach möglich, die Stützen in den Sacklochbohrungen zu verschrauben, ohne die Teller dazu von den Stützen nehmen zu müssen. Durch Hineinschrauben oder Herausschrauben der Stützen können unterschiedliche Plattenstärken berücksichtigt werden.

Der Fuss 20 ist in seiner Mitte an der Oberfläche mit einem Röhrchen 54 versehen, das mit den Sacklochbohrungen 22, 24, 26 und 28 über Kanäle 56 verbunden ist. Die Kanäle 56 verlaufen im Fuss 20 schräg von der Unterseite des Röhrchens 54 zum Boden der Sacklochbohrungen. Den Kanälen 56 gegenüber verlaufen Kanäle 58, die, wie in Figur 3 zu sehen ist, vom Boden der Sacklochbohrungen zur Oberseite des Fusses 20 verlaufen. Diese Kanäle 58 dienen zur Entlüftung der Sacklochbohrungen. Wenn die Stützen 30, 32, 34 und 36 entsprechend der Stärke der Platten 10, 12, 14 und 16 in die Sacklochbohrungen eingeschraubt sind, kann durch das Röhrchen 54 und die Kanäle 56 in die Sacklochbohrungen 22, 24, 26 und 28 ein Kleber 64 oder eine sonstige stabilisierende Masse gespritzt werden. Der Klebersteigt in den Sacklochbohrungen zwischen dem Aussengewinde der Stützen und dem Innengewinde der Sacklochbohrungen hoch und verklebt dadurch nach dem Aushärten die Stützen fest in den Sacklochbohrungen. Dadurch ist gewährleistet, dass die Stützen sich in dem Fuss nicht lokkern können und der Plattenbelag auch über lange Zeit absolut fest und gleichmässig aufliegt. Gleichzeitig wird über diese Stabiliserungsmasse bzw. den Kleber 64 die Schallübertragung von den Platten 10, 12, 14 und 16 zu dem Unterboden 60 unterbrochen.

Der Fuss 20 ist an seiner Unterseite, wie aus Figur 3 ersichtlich ist, mit längs und/oder quer verlaufenden Hohlstegen 62 versehen. Damit wird auf dem meist etwas unebenen Unterboden 60 eine bessere, anschmiegsamere und die Unebenheiten ausgleichende Auflage erreicht.

Figur 1 zeigt im Randbereich des Fussbodes Unterlagselemente 66, die halbkreisförmig ausgebildet sind und zwei Stützen für zwei nebeneinanderliegende Plattenecken aufweisen.

In der Ecke ist ein Unterlagselement 68, das aus einem Viertelkreis besteht und eine Stütze aufweist, gezeigt.

Da wegen der angeordneten Unterlagselemente der Platz zwischen den Platten und dem Unterboden freigehalten werden kann und nicht beispielsweise von einem Ausgleichsmörtel ausgefüllt werden muss, wird einmal die Wärmeisolierung der Fussbodenplatten verbessert und zum anderen kann der Freiraum benutzt werden, um beispielsweise Vorlauf- und Rücklaufrohre unterzubringen, wenn die Fussbodenplatten gleichzeitig Elemente einer Fussbodenheizung sind.

Der Fuss 20 und die Teller 40,42,44 und 46 können entweder aus Metall, aus Kunststoff, aus Holz oder aus Gummi bestehen. Die Stützen 30, 32, 34 und 36 können dabei vorzugsweise handelsübliche Stiftschrauben sein.

## Patentansprüche

1. Höhenverstellbares Unterlagselement (18) zur Auflage von Bodenplatten (10,12,14,16) oder dergleichen, welches an den Ecken der Platten oder dergleichen vorgesehen ist, wobei an einem Fuss (20) Stützen (30, 32, 34, 36) in Form von Schrauben vorgesehen sind, die unabhängig voneinander höhenverstellbar sind, und wobei in dem Fuss (20) Sacklochbohrungen (22, 24, 26, 28) mit Innengewinde ausgebildet sind zur Aufnahme der Stützen (30, 32, 34, 36), dadurch gekennzeichnet, dass der Fuss (20) in der Mitte ein Röhrchen (54) aufweist, dass von der Unterseite des Röhrchens (54) durch den Fuss (20) verlaufende Kanäle (56) zu den Böden der Sacklochbohrungen (22, 24, 26, 28) ausgebildet sind, und dass durch das Röhrchen (54) und die Kanäle (56) in die Sacklochbohrungen (22, 24, 26, 28) ein Kleber (64) oder eine aushärtende Kunststoffmasse eingespritzt werden kann.

2. Unterlagselement nach Anspruch 1, dadurch gekennzeichnet, dass vom Boden der Sacklochbohrungen (22, 24, 26, 28) Kanäle (58) zur Oberseite des Fusses (20) ausgehen, die den von der Fussmitte ausgehenden Kanälen (56) gegenüberliegen.

3. Unterlagselement nach einem oder mehreren der vorhergehenden Ansprüche, dadurch gekennzeichnet, dass der Fuss (20) kreisförmig ausgebildet ist und dass an dem Fuss vier gleichmässig verteilte Stützen angeordnet sind.

4. Unterlagselement nach einem der Ansprüche 1 oder 2, dadurch gekennzeichnet, dass der Fuss ein Halbkreis (66) oder einen Viertelkreis (68) ist und dass zwei oder eine Stütze vorgesehen sind.

5. Unterlagselement nach einem der vorhergehenden Ansprüche, dadurch gekennzeichnet, dass der Fuss (20) an seiner Unterseite mit längs und/oder quer verlaufenden Hohlstegen (62) versehen ist.

6. Unterlagselement nach einem oder mehreren der Ansprüche 1 bis 5, dadurch gekennzeichnet, dass die Stützen (30,32,34,36) an ihrem oberen Ende (38) kalottenförmig ausgebildet sind und dass an den Stützen Teller (40,42,44,46) vorgesehen sind, die mittig an der Unterseite mit einer kugelschalenförmigen Ausnehmung (48) als Aufleger versehen sind.

7. Unterlagselement nach Anspruch 6, dadurch gekennzeichnet, dass die Teller (40, 42, 44, 46) in der Mitte im Bereich der Auflager mit einer Durchgangsbohrung (50) versehen sind.

8. Unterlagselement nach den Ansprüchen 1 bis 7, dadurch gekennzeichnet, dass der Fuss (20) und die Teller (40, 42, 44, 46) aus Metall, aus Kunststoff, aus Holz oder aus Gummi bestehen.

## Claims

1. An adjustable-height support (18) accommodating base plates (10, 12, 14, 16) or like items, and which is situated at the corners of the plates or like items, there being support members (30, 32, 34, 36) in the form of screws on a base (20) which are adjustable for height independently of each other, while blind tapped holes (22, 24, 26, 28) in the base (20) accommodate the screws, characterised in that the base (20) has a small pipe (54) at the middle, that passages (56) run from the lower end of the pipe (54) through the base (20) to the bottom ends of the blind holes (22,24,26,28), and that an adhesive (64) or hardenable plastics mass can be injected through the pipe (54) and passages (56) into the blind holes (22,24,26,28).

2. A support according to claim 1, characterised in that from the bottom ends of the blind holes (22, 24, 26, 28) passages (58) run to the top of the base (20) on the opposite side to the passages (56) emanating from the base centre.

3. A support according to either one of the preceding claims, characterised in that the base (20) is circular, and that four evenly spaced support members are mounted on the base.

4. A support according to claim 1 or 2, characterised in that the base is a semi-circle (66) or a quarter-circle (68) and that two or one support members are provided.

5. A support according to one of the preceding claims, characterised in that the base (20) has hollowed-out ways (62) in the underside, running in the longitudinal and/or transverse directions.

6. A support according to one or more of claims 1 to 5, characterised in that the support members (30, 32, 34, 36) are rounded at the top end (38), and that plates (40, 42, 44, 46) mounted on the support members have a spherical socket (48) in the underside accommodating the top ends (38).

7. A support according to claim 6, characterised in that the plates (40, 42, 44, 46) have a central through drilling (50) at the socket.

8. A support according to claims 1 to 7, characterised in that the base (20) and the plates (40, 42, 44, 46) are of metal, of plastics material, of wood, or of rubber.

## Revendications

1. Elément de support (18) réglable en hauteur pour la pose de dalles de plancher (10,12,14,16) ou éléments analogues, qui est prévu aux angles des dalles ou éléments analogues, tandis que sont prévus sur un pied (20) des appuis (30, 32, 34, 36) à forme de vis qui sont réglables en hauteur indépendamment les uns des autres, des trous borgnes (22, 24, 26, 28) munis d'un taraudage étant prévus dans le pied (20) pour recevoir les appuis (30, 32, 34, 36), caractérisé en ce que le pied (20) présente en son centre un petit tube (54), en ce qu'il est prévu des canaux (56) s'étendant à travers le pied (20) depuis la face inférieure du petit tube (54) jusqu'aux fonds des trous borgnes (22, 24, 26, 28) et en ce qu'on peut injecter dans les trous borgnes (22, 24, 26, 28) par le petit tube (54) et les canaux (56) une colle (64) ou une masse plastique à durcissement complet.

2. Elément de support selon la revendication 1, caractérisé en ce qu'il est prévu des canaux (58) partant du fond des trous borgnes (22, 24, 26, 28) et aboutissant à la face supérieure du pied (20) qui sont situés à l'opposé des canaux (56) partant du centre du pied.

3. Elément de support selon une ou plusieurs des revendications précédentes, caractérisé en ce que le pied (20) est en forme de cercle et que quatre appuis sont disposés sur le pied, répartis régulièrement.

4. Elément de support selon l'une des revendications 1 ou 2, caractérisé en ce que le pied (20) est en fomre de demicercle (66) ou de quart de cercle (68) et en ce qu'il est prévu deux appuis ou un appui.

5. Elément de support selon une quelconque des revendications précédentes, caractérisé en ce que le pied (20) est muni à sa face inférieure de nervures creuses (62) s'étendant longitudinalement et/ou transversalement.

6. Elément de support selon une ou plusieurs des revendications 1 à 5, caractérisé en ce que les appuis (30, 32, 34, 36) sont en forme de calottes à leur extrémité (38) supérieure et qu'il est prévu sur les appuis des plateaux (40, 42, 44, 46) qui sont pourvus en leur centre à la face inférieure d'un évidement (48) en forme de cuvette sphérique servant des coussinet.

7. Elément de support selon la revendication 6, caractérisé en ce que les plateaux (40, 42, 44, 46) sont pourvus en leur centre dans la zone des coussinets d'un trou de passage (50).

8. Elément de support selon les revendications 1 à 7, caractérisé en ce que le pied (20) et les plateaux (40, 42, 44, 46) sont faits en métal, en matière plastique, en bois ou en caoutchouc.
